# EUROPÄISCHE PATENTSCHRIFT

(11) **EP 0 418 409 B1**
(45) Veröffentlichungstag und Bekanntmachung des Hinweises auf die Patenterteilung: **03.01.1996**
(21) Anmeldenummer: 89117327.0
(22) Anmeldetag: 19.09.1989
(51) Int. Cl.: G08B 17/00

(54) **Verfahren und Vorrichtung zur Berücksichtigung klimatischer Umgebungseinflüsse auf automatische Brandmelder**
Method and device to avoid prevailing weather effects on automatic fire alarms
Procédé et dispositif pour éviter les influences climatiques de l'environnement sur les indicateurs automatiques d'incendie

(43) Veröffentlichungstag der Anmeldung: 27.03.1991
(73) Patentinhaber: SIEMENS AKTIENGESELLSCHAFT, D-80333 München (DE)
(72) Erfinder: Lappe, Helfried, Dipl.-Ing., D-8000 München 45 (DE); Post, Otfried, Dipl.-Ing., D-8069 Rohrbach (DE); Thilo, Peer, Dr.-Ing., D-8000 München 71 (DE)

(56) Entgegenhaltungen:
- EP-A- 0 042 501
- US-A- 4 254 414
- US-A- 4 282 520
- US-A- 4 857 912
- TELCOM REPORT, Band 6, Heft 2, April 1983, Seiten 82-87, Passau, DE; J. TUSSING: "Pulsmeldetechnik setzt neue Massstäbe im Brandschutz"
- COMPUTER DESIGN, Band 18, Nr. 2, Februar 1982, Seiten 130-134; J.A. TITUS et al.: "Interfacing fundamentals: lookup tables"

## Beschreibung

Die Erfindung bezieht sich auf ein Verfahren zur Berücksichtigung klimatischer Umgebungseinflüsse auf automatische Brandmelder einer Brandmeldeanlage gemaß dem Oberbegriff des Anspruchs 1.

Bei heutigen automatischen Brandmeldeanlagen wird das wünschenswerte frühzeitige Erkennen von Schadensfeuern oft durch eine hohe Fehlalarmrate erkauft. Das heißt, ein schnelles Erkennen ist vielfach ein unsicheres Erkennen.

Besonders störend wurde dieses Problem bei Brandmeldeanlagen, die mit vielen Schwellwertmeldern ausgerüstet waren. Bei ihnen konnte der Schwellwertmelder aufgrund einer kurzfristigen Störung oder einer Täuschungsgröße, die beispielsweise durch eine Rauchschwade hervorgerufen wurde, vom Ruhezustand in den Alarmzustand kippen. Das führte über die angeschlossene Brandmeldezentrale zur Auslösung eines falschen Alarms.

Die Nachteile dieser bekannten Anlage wurden dadurch überwunden, daß analog arbeitende Brandsensoren mit periodischer Übertragung ihres analogen Meßwertes in einer Mikroprozessor gestützten Brandmeldezentrale eingesetzt wurden, die mit geeigneten, leistungsfähigen Brandentdeckungsverfahren ausgestattet ist. Diese Maßnahmen haben zu einer spürbaren Reduzierung der Fehlalarme geführt. Ein derartiges Brandmeldesystem ist aus der DE-OS 25 33 382 bekannt und in einem Artikel im TELCOM REPORT, Band 6, Heft 2, April 1983, Seiten 82-87 Passau, DE, beschrieben: J.Tussing: "Pulsmeldetechnik setzt neue Maßstäbe im Brandschutz".

Bei der bekannten Brandmeldeanlage werden analoge Meldermeßwerte, die der Brandkenngröße entsprechen, zur Zentrale übertragen und dort verarbeitet und ausgewertet, wie dies bei der bekannten Pulsmeldetechnik mit dem Prinzip der Kettensynchronisation erfolgt.

Ferner ist eine hohe Fehlalarmrate besonders dadurch bedingt, daß die Ansprechschwelle der Brandmelder durch Langzeiteinflüsse, wie Bauteilealterung und Sensorverschmutzung, verändert wird. Daher wurden Langzeittriften der Melderempfindlichkeit durch Nachführen des Melderruhewertes kompensiert, so daß eine annähernd gleichbleibende Melderempfindlichkeit gewährleistet ist. Eine derartige Ruhewertnachführung ist beispielsweise in der DE-OS 31 27 324 beschrieben. Bei der Nachführung des Melderruhewertes wird jedoch in nachteiliger Weise weder Rücksicht auf den eingesetzten Meldertyp genommen, noch werden die auf ihn einwirkenden Umgebungseinflüsse berücksichtigt.

Insbesondere wird die Empfindlichkeit heutiger automatischer Brandmelder durch klimatisch bedingte Einflüsse, wie Änderung der Umgebungstemperatur, der relativen Luftfeuchtigkeit und des absoluten Luftdrucks, die Umgebungskenngrößen darstellen, verändert. Das Problem der klimatischen Beeinflussung der Melderempfindlichkeit wurde bisher nur unvollkommen gelöst, wie beispielsweise durch Temperaturkompensationsmaßnahmen im Elektronikteil der Melder, d.h. eine Temperaturtrift elektronischer Bauelemente wird ausgeglichen. Einflüsse von Umgebungsgrößen, wie Luftfeuchtigkeit und Luftdruck, wurden bisher nur bei Ionisations-Meldern berücksichtigt. Beispielsweise ist in der US-A-4 282 520 ein Ionisations-Rauchdetektor beschrieben, der zwei Ionisationskammern aufweist, eine Meßkammer für die Detektion des Rauchs und eine Referenzkammer, welche mit der Atmosphäre über eine "Luftröhre" (breathertube) in Verbindung steht, in welche jedoch kein Rauch eindringen kann. Durch diese Verbindung erfolgt ein rascher Ausgleich der Luftfeuchtigkeit und des Luftdrucks zwischen dem Inneren der Referenzkammer und der umgebenden Atmosphäre. Der Meßwert der Ionisations-Referenzkammer wird dabei zur Berücksichtigung der Umgebungsgröße herangezogen, d.h., mit dem Meßwert der Referenzkammer wird der Meßwert der Meßkammer kompensiert. Bei dem bekannten Ionisationsmelder werden klimatische Umgebungseinflüsse berücksichtigt, es werden jedoch keine Umgebungskenngrößen (Luftdruck, -feuchte, Temperatur) gemessen und daraus Kompensationswerte ermittelt.

Eine verringerte Meldeempfindlichkeit führt zum verzögerten Ansprechen bei Schadensfeuern oder zum Versagen des Melders, z.B. bei Schwelbränden. Eine erhöhte Melderempfindlichkeit führt zum vermehrten Ansprechen auf Störungen und Täuschungsgrößen und damit zu einer erhöhten Fehlalarmierung.

Aufgabe der Erfindung ist es daher, für Brandmeldeanlagen ein Verfahren und eine Vorrichtung hierzu anzugeben, welches gestattet, Schadensfeuer frühzeitig und sicher zu erkennen und dabei dennoch die Fehlalarmrate zu reduzieren.

Diese Aufgabe wird bei dem eingangs genannten Verfahren mit den kennzeichnenden Merkmalen des Anspruchs 1 und bezüglich der Vorrichtung mit den Merkmalen des Anspruchs 8 gelöst.

Das erfindungsgemäße Verfahren hat den Vorteil, daß die Meldermeßwerte, die zur Bildung von Alarmkriterien herangezogen werden, von den störenden Umgebungseinflüssen bereinigt sind, wobei die Umgebungstemperatur, die relative Luftfeuchte und der absolute Luftdruck im Bereich des Brandmelders gemessen und daraus mit einem Mikrorechner mit Hilfe von Algorithmen oder Umrechnungstabellen die jeweiligen Kompensationswerte berechnet werden. Dabei ist es zweckmäßig, die Umrechnungstabellen für einen jeweiligen Brandmeldertyp, z.B. einen Ionisationsmelder oder einen optischen Rauchmelder, in einer Klimakammer unter definierten Temperatur-, Feucht- und Luftdruckeinfluß zu ermitteln und in dafür vorgesehene Festwertspeicher einzuschreiben.

Hierbei kann die Kompensation entweder im jeweiligen Brandmelder selbst durchgeführt werden, oder aber die Kompensation wird in der Brandmeldezentrale durchgeführt. Hierzu werden zusätzlich zu den analogen Meldermeßwerten die jeweiligen analogen Meßwerte der Umgebungskenngrößen regelmäßig zur Zentrale übertragen. Die Kompensation der Umgebungskenngrößen im Brandmelder hat dabei noch den Vorteil, daß eine in der Zentrale durchgeführte Ruhewertsnachführung, wie eingangs erwähnt, nur die auf den Meldermeßwert einwirkenden Langzeiteinflüsse, wie Alterung und Verschmutzung, berücksichtigen muß, nicht aber die für die einzelnen Meldertyen und verschiedenen Einsatzorte unterschiedlich wirksam werdenden Umgebungseinflüsse.

Bei dem erfindungsgemäßen Verfahren können in einer besonderen Ausgestaltung die Umgebungskenngröße Temperatur mit einem Temperatursensor, die relative Luftfeuchte mit einem Feuchtesensor und der absolute Luftdruck mit einem Luftdruckmesser erfaßt werden, wobei die jeweiligen Einzelsignale mittels einer Oszillatorschaltung in ein frequenzanaloges Signal umgewandelt werden, d.h., in ein Frequenzsignal, dessen Frequenz dem Wert des Sensorsignals in analoger Weise entspricht. Aus jedem dieser Frequenzsignale wird dann mit einem quarzgesteuerten Zeitbasiszähler und mittels der Umrechnungs- bzw. Linearisierungstabellen der Wert der jeweiligen Umgebungskenngröße und damit der Kompensationswert ermittelt.

In einer zweckmäßigen Ausgestaltung der Erfindung kann bei einem Rauchmelder die Brandkenngröße und Rauchdichte mit den Umgebungskenngrößen Temperatur, Feuchte und Luftdruck kompensiert werden. Bei einem Wärmemelder kann die Brandkenngröße Wärme mit der Umgebungskenngröße Luftdruck und/oder der relativen Luftfeuchte kompensiert werden, wobei zweckmäßigerweise die Brandkenngröße Wärme aus der Temperaturmessung für die Umgebungstemperatur abgeleitet wird.

In vorteilhafter Weise wird bei dem erfindungsgemäßen Verfahren der kompensierte analoge Meßwert bzw. werden die analogen Meßwerte der Brandkenngröße und der Umgebungskenngrößen nach dem Pulsmeldeverfahren mit dem Prinzip der Kettensynchronisation zur Zentrale übertragen, um dort entsprechend weiterverarbeitet zu werden.

Die Aufgabe der Erfindung wird bezüglich einer Vorrichtng dadurch gelöst, daß ein Brandmelder mit seinem Sensor für die Brandkenngröße zusammen mit den Sensoren zur Erfassung der Umgebungskenngrößen, Temperatur, Luftfeuchte und Luftdruck, einen Multisensor bildet, daß der Temperatursensor von einem temperaturabhängigen Widerstand mit einer nachgeschalteten Oszillatorschaltung gebildet ist, daß der Feuchtesensor von einer veränderbaren Kapazität mit nachgeordneter Oszillatorschaltung gebildet ist, daß der Luftdrucksensor von einer Siliziumdruckmeßbrücke mit nachgeschaltetem Verstärker und Spannungs-Frequenz-Wandler gebildet ist, daß den Umgebungskenngrößen-Sensoren eine Meßdaten-Erfassungseinrichtung und dieser eine Meßgrößen-Linearisierungseinrichtung, der zumindest ein Festwertspeicher zugeordnet ist, nachgeschaltet ist, daß der Multisensormelder eine Kompensationsschaltung aufweist, der die Meßsignale der Brandkenngröße und die linearisierten Umgebungskenngrößen (die Kompensationswerte für Temperatur, Feuchte und Luftdruck) zugeführt werden, und daß der Kompensationsschaltung eine Linienanschaltung nachgeschaltet ist, die über einen Ein/Ausgangs-Kreis mit der Meldeleitung verbunden ist. Dabei können die Meßdatenerfassungseinrichtung, die Meßgrößenlinearisierungseinrichtung, der Festwertspeicher, die Kompensationsschaltung und die Linienanschaltung von einem Mikrocomputer gebildet sein.

Im folgenden wird das erfindungsgemäße Verfahren und eine Vorrichtung hierfür näher beschrieben. Dabei zeigen
Fig. 1 eine bekannte Pulsmeldelinie mit n Meldern,
Fig. 2 eine Pulsmeldelinie für das erfindungsgemäße Verfahren mit Multisensormeldern,
Fig. 3 einen an das Pulsmeldesystem angepaßten Feuchtemelder und
Fig. 4 eine Meldelinie mit Multisensormeldern mit Kompensationseinrichtung

In Fig.1 ist im Prinzip eine Brandmeldeanlage, die nach dem Pulsmeldeprinzip arbeitet, dargestellt. Sie weist eine Zentrale Z auf, an die über eine zweiadrige (a,b) Meldeprimärleitung ML die einzelnen Melder M1 bis Mn kettenförmig angeschlossen sind. Die Melder auf der Linie werden z.B. einmal pro Sekunde von der Zentrale aus auf ihren jeweiligen Meldermeßwert abgefragt, indem die Zentrale die Linienspannung kurz auf Null absenkt und dann auf eine Abfragespannung erhöht. Die Brandmelder antworten der Reihe nach mit einem Stromimpuls und schalten gleichzeitig die b-Ader zum nächsten Melder durch. Aufgrund des angewandten Kettensynchronisationsprinzips sind die Melder der Linie von der Zentrale aus einzeln adressierbar. Nach jedem vollständigen Umlauf, d.h. in diesem Beispiel jede Sekunde, vergleicht die Zentrale die Anzahl der eingelaufenen Stromimpulse mit einer in einem Festwertspeicher hinterlegten Sollzahl, die der Anzahl der auf der Melderlinie angeschlossenen Melder entspricht. Bei Ungleichheit kann eine Linienstörung signalisiert werden.

Die zu übertragenden analogen Meßgrößen beeinflussen mit Hilfe eines Zeitglieds die Antwortzeit des Melders, d.h. die Dauer des Stromimpulses. Die analoge Meßgröße wird der Zentrale, die die Meßwerte erfaßt, als pulsmoduliertes Signal zugeführt. Die Antwortzeiten liegen für einen Melder im Bereich von einigen Millisekunden. Die jeweiligen analogen Meßgrößen, die der Impulsdauer entsprechen, werden in der Zentrale beispielsweise mit einem Zähler mit quarzstabiler Zeitbasis gemessen und in digitale Meßwerte für die Weiterverarbeitung umgewandelt. Somit stehen am Ende jedes Sende- bzw. Abfragezyklus in der Zentrale die digitalen Meßwerte aller angeschlossenen Melder einer Linie zur Verfügung. Sie werden anschließend als serielles Datentelegramm in eine Weiterverarbeitungseinheit gegeben.

Gemäß Fig. 2 ist für das erfindungsgemäße Verfahren eine Vielzahl von Multisensormeldern MSM an einer Meldelinie M angeschlossen, beispielsweise MSM1 bis MSM8. Dieser Multisensormelder ist so modifiziert, daß er wie ein normaler Brandmelder nach dem Prinzip der Pulsmeldetechnik auf die jeweiligen Meßwerte abgefragt werden kann. Beispielsweise wird mit einem Multisensormelder MSM zuerst die Rauchdichte R, dann die Temperatur T, anschließend die Luftfeuchte F und der Luftdruck L gemessen. Prinzipiell sieht das so aus, daß in einem Multisensormelder MSM1 quasi ein Rauchmelder RM, ein Temperaturmelder TM, ein Feuchtemelder FM und ein Luftdruckmelder LM kettenförmig angeschlossen sind und bei Abfrage der Reihe nach ihren jeweiligen analogen Meldermeßwert abgeben.

In Fig. 3 ist beispielhaft ein Feuchtemelder FM dargestellt, der einen Feuchtesensor FS mit nachgeschalteter Oszillatorschaltung OSZ aufweist. Das dadurch gewonnene frequenzanaloge Signal wird mit einer Meßwerterfassungseinrichtung ERF gemessen. Z.B. wird dieses Frequenzsignal auf den Eingang eines Zählers geschaltet. Dieser ermittelt während einer quarzstabilen Torzeit die Anzahl der positiven Flanken von der Frequenz, die der relativen Luftfeuchtigkeit entspricht. Der Zählerstand wird zwischengespeichert. In einer Meßgrößen-Linearisierungseinrichtung LIN werden die Meßgrößen linearisiert. Dabei dienen die ermittelten Zählerstände als Adresse für Linearisierungstabellen, die während der Kalibrierung individuell für jeden Melder für Umgebungskenngrößen in einem Festwertspeicher ROM hinterlegt worden sind. Für den Feuchtemelder gibt es eine Linearisierungstabelle für den Feuchtesensor, die das nichtlineare Verhalten zwischen der relativen Luftfeuchtigkeit und der Frequenz beschreibt. Da die Melder für die Umgebungskenngrößen individuell kalibriert werden, ist in den Linearisierungstabellen zusätzlich zu den Kennliniendaten des spezifischen Sensors auch eine Information über die Toleranz der frequenzbestimmenden Bauteile enthalten. Durch diese Maßnahme wird erreicht, daß der Feuchtigkeitsmelder sekundlich die gemessene relative Luftfeuchte linear als pulsphasenmodulierten Stromimpuls über die Linienanschaltung LA und die Meldelinie ML an die Zentrale Z abgibt. Auf diese Weise wird erreicht, daß in einem Multisensormelder MSM1, wie er schematisch in Fig. 2 dargestellt ist, zuerst der Meßwert für die Rauchdichte MWR, dann der Meßwert für die Temperatur MWT, anschließend der Meßwert für die relative Luftfeuchte MWF und anschließend der Meßwert für den (absoluten) Luftdruck MWL zur Zentrale Z übertragen wird.

In Fig.4 ist am Beispiel eines Multisensormelders MSM1 dargestellt, daß die Kompensation im Melder selbst erfolgt. Es ist dort schematisch gezeigt, daß an der Zentrale Z über die zweiadrige (a,b) Meldeprimärleitung ML eine Reihe von Multisensormeldern MSM1 bis MSMn angeschlossen sind. Dabei ist der erste Multisensormelder MSM1 als Blockschaltbild näher gezeigt. Die Brandkenngröße Rauchdichte RD wird mit dem Rauchsensor RS erfaßt. Die Umgebungskenngrößen werden mit dem Temperatursensor TS, dem Feuchtesensor FS und dem Luftdrucksensor LS erfaßt. Dabei wird mit Hilfe von Oszillatorschaltungen für die jeweilige Umgebungskenngröße ein jeweiliges frequenzanaloges Signal erzeugt, das mit der Erfassungseinrichtung ERF mit einem quarzgesteuerten Zeitbasiszähler gemessen wird. Über eine nachgeschaltete Linearisierungstabelle LIN, der ein Festwertspeicher ROM zugeordnet ist, werden die jeweiligen linearisierten Meßwerte für die Umgebungstemperatur T, die relative Luftfeuchtigkeit F und den absoluten Luftdruck L ermittelt und als jeweiliger Kompensationswert der Kompensationseinrichtung KOM zugeführt, in der der analoge Meßwert für die Rauchdichte MWD kompensiert wird. Der kompensierte Meßwert für die Rauchdichte KMWR, d.h. der von den Umwelteinflüssen bereinigte Meßwert, wird bei der Abfrage über die Linienanschaltung LA zur Zentrale Z übertragen. Wie schon erwähnt, ist es zweckmäßig, die einzelnen Baugruppen ERF, LIN, ROM, KOM und LA durch einen Mikrorechner µR zu realisieren. In der Zentrale Z werden die am Meldeort detektierten und unverfälschten Meßwerte für die Rauchdichte KMWR in bekannter Weise zur Alarmbildung weiterverarbeitet. Mit der Erfindung sind daher Störeinflüsse, die von Umweltbedingungen herrühren, weitgehendst ausgeschlossen, so daß Fehlalarme, die aufgrund von Umweltbedingungen entstehen, weitgehendst vermieden werden.

## Patentansprüche

1. Verfahren zur Berücksichtigung klimatischer Umgebungseinflüsse auf automatische Brandmelder (M1, M2,...) einer Brandmeldeanlage, in der die analogen Meldermeßwerte der Brandkenngrößen (BKG), z.B. Rauchdichte (RD), Hitze bzw. Wärme (Temperatur T), Flamme zur Bildung von Alarmbedingungen verarbeitet und ausgewertet werden, wobei Umgebungskenngrößen (UKG), wie Temperatur (T), Luftfeuchte (F), Luftdruck (L) zur Kompensation der Meldermeßwerte (BKG) herangezogen werden, **dadurch gekennzeichnet**, daß zusätzlich zu den Brandkenngrößen (BKG) fortlaufend die Umgebungstemperatur (T), die relative Luftfeuchte (F) und der absolute Luftdruck (L) im Bereich des Brandmelders gemessen und daraus mit einem Mikrorechner mit Hilfe von Algorithmen oder Umrechnungstabellen die jeweiligen Kompensationswerte berechnet werden, mit denen die Meldermeßwerte (BKG) kompensiert werden, und daß die kompensierten Meldermeßwerte zur Bildung von Alarmkriterien weiterverarbeitet werden.

2. Verfahren nach Anspruch 1,
**dadurch gekennzeichnet**, daß die Kompensation im jeweiligen Brandmelder selbst erfolgt oder in der Zentrale der Brandmeldeanlage durchgeführt wird, wobei zusätzlich zu dem analogen Meldermeßwert die analogen Meßwerte der Umgebungskenngrößen regelmäßig zur Zentrale übertragen werden.

3. Verfahren nach Anspruch 1 oder 2,
**dadurch gekennzeichnet**, daß die Umrechnungstabellen für einen jeweiligen Brandmeldertyp (z.B. Ionisationsmelder oder optischer Rauchmelder) in einer Klimakammer unter definierten Temperatur-, Feuchte- und Luftdruckeinfluß ermittelt und in dafür vorgesehenen Festwertspeichern (ROM) eingeschrieben werden.

4. Verfahren nach einem der vorhergehenden Ansprüche, **dadurch gekennzeichnet**, daß die Umgebungskenngröße Temperatur (T) mit einem Temperatursensor (TS), die Umgebungskenngröße relative Luftfeuchte (F) mit einem Feuchtesensor (FS) und die Umgebungskenngröße absoluter Luftdruck (L) mit einem Luftdrucksensor (LS) erfaßt werden, daß das jeweilige Sensorsignal mittels einer Oszillatorschaltung (OSZ) in ein Frequenz-Signal, dessen Frequenz dem Wert des Sensorsignals entspricht, umgewandelt wird, und daß aus jedem dieser Frequenzsignale mit einem quarzgesteuerten Zeitbasiszähler (ERF) und mittels der Linearisierungstabellen (LIN) der Wert der jeweiligen Umgebungskenngröße und damit der Kompensationswert ermittelt wird.

5. Verfahren nach einem der Ansprüche 1 bis 4, **dadurch gekennzeichnet**, daß bei einem Rauchmelder die Brandkenngröße Rauchdichte (MWR) mit den Umgebungskenngrößen Temperatur (T), relative Luftfeuchte (F), und absoluter Luftdruck (L) kompensiert wird.

6. Verfahren nach einem der Ansprüche 1 bis 4, **dadurch gekennzeichnet**, daß bei einem Wärmemelder die Brandkenngröße Wärme (T) mit der Umgebungskenngröße absoluter Luftdruck (L) und/oder relative Luftfeuchte (F) kompensiert wird, wobei die Brandkenngröße Wärme aus der Temperaturmessung (T) des Temperatursensors (TS) abgeleitet wird.

7. Verfahren nach einem der vorhergehenden Ansprüche, **dadurch gekennzeichnet**, daß die kompensierten analogen Meßwerte bzw. die analogen Meßwerte der Brand- und der Umgebungskenngrößen nach dem Pulsmeldeverfahren mit dem Prinzip der Kettensynchronisation zur Zentrale übertragen werden.

8. Vorrichtung zur Durchführung des Verfahrens nach einem der Ansprüche 1 bis 7,
**dadurch gekennzeichnet**, daß ein Brandmelder mit seinem Sensor für die Brandkenngröße zusammen mit den Sensoren zur Erfassung der Umgebungskenngrößen Temperatur (T), Luftfeuchte (F) und Luftdruck (L) einen Multisensormelder (MSM) bildet, daß der Temperatursensor (TS) von einem temperaturabhängigen Widerstand mit einer nachgeordneten Oszillatorschaltung (OSZ) gebildet ist, daß der Feuchtesensor (FS) von einer veränderbaren Kapazität mit einer nachgeordneten Oszillatorschaltung (OSZ) gebildet ist, daß der Luftdrucksensor (LS) von einer Siliziumdruckmeßbrücke mit nachgeschaltetem Verstärker und Spannungsfrequenzwandler (VCO) gebildet ist, daß den Umgebungskenngrößen-Sensoren (TS, FS;LS) eine Meßdaten-Erfassungseinrichtung (ERF) und dieser eine Meßgrößen-Linearisierungseinrichtung (LIN), der zumindest ein Festwertspeicher (ROM) zugeordnet ist, nachgeschaltet ist, daß der Multisensormelder (MSM1) eine Kompensationsschaltung (KOM) aufweist, der die Meßsignale der Brandkenngröße (MWR) und die linearisierten Umgebungskenngrößen (T,F,L) zugeführt werden, daß der Kompensationsschaltung (KOM) eine Linienanschaltung (LA) nachgeschaltet ist, die über einen Eingangs-Ausgangs-Kreis mit der Meldeprimärleitung (ML) verbunden ist.

9. Vorrichtung nach Anspruch 8,
**dadurch gekennzeichnet**, daß die einzelnen Baugruppen (ERF, LIN, ROM, KOM und LA) von einem Mikrorechner (µR) gebildet sind.

## Claims

1. Method for taking into account climatic ambient influences on automatic fire detectors (M1,M2,...) of a fire alarm system, in which the analog detector measured values of the fire characteristic values (BKG), for example smoke density (RD), heat or warmth (temperature T), flame, are processed and evaluated for forming alarm conditions, ambient characteristic values (UKG), such as temperature (T), air humidity (F), air pressure (L), being used for compensating the detector measured values (BKG), characterized in that, in addition to the fire characteristic values (BKG), the ambient temperature (T), the relative air humidity (F) and the absolute air pressure (L) in the region of the fire detector are measured continuously and from these, using a microcomputer, with the aid of algorithms or conversion tables, the respective compensation values are calculated, with which the detector measured values (BKG) are compensated, and in that the compensated detector measured values are further processed for forming alarm criteria.

2. Method according to Claim 1, characterized in that the compensation takes place in the respective fire detector itself or is carried out in the central control means of the fire alarm system, the analog measured values of the ambient characteristic values regularly being transmitted, in addition to the analog detector measured value, to the central control means.

3. Method according to Claim 1 or 2, characterized in that the conversion tables for one respective fire detector type (for example ionization detector or optical smoke detector) are determined in a climatic chamber under the defined influence of temperature, humidity and air pressure and are written to read-only memories (ROM) provided for this.

4. Method according to one of the preceding claims, characterized in that the ambient characteristic value of temperature (T) is acquired using a temperature sensor (TS), the ambient characteristic value of relative air humidity (F) is acquired using a humidity sensor (FS) and the ambient characteristic value of absolute air pressure (L) is acquired using an air pressure sensor (LS), in that the respective sensor signal is converted by means of an oscillator circuit (OSZ) into a frequency signal of which the frequency corresponds to the value of the sensor signal, and in that the value of the respective ambient characteristic value and hence the compensation value is determined from each of these frequency signals using a quartz-controlled time base counter (ERF) and by means of the linearization tables (LIN).

5. Method according to one of Claims 1 to 4, characterized in that, in the case of a smoke detector, the fire characteristic value of smoke density (MWR) is compensated using the ambient characteristic values of temperature (T), relative air humidity (F) and absolute air pressure (L).

6. Method according to one of Claims 1 to 4, characterized in that, in the case of a heat detector, the fire characteristic value of heat (T) is compensated using the ambient characteristic value of absolute air pressure (L) and/or relative air humidity (F), the fire characteristic value of heat being derived from the temperature measurement (T) of the temperature sensor (TS).

7. Method according to one of the preceding claims, characterized in that the compensated analog measured values or the analog measured values of the fire characteristic values and the ambient characteristic values are transmitted to the central control means in accordance with the pulsed alarm method using the principle of chain synchronization.

8. Device for carrying out the method according to one of Claims 1 to 7, characterized in that a fire detector with its sensor for the fire characteristic value, together with the sensors for acquiring the ambient characteristic values of temperature (T), air humidity (F) and air pressure (L), forms a multisensor detector (MSM), in that the temperature sensor (TS) is formed by a thermistor with an oscillator circuit (OSZ) connected downstream, in that the humidity sensor (FS) is formed by a variable capacitance having an oscillator circuit (OSZ) connected downstream, in that the air pressure sensor (S) is formed by a silicon pressure measuring bridge with an amplifier and voltage/frequency converter (VCO) connected downstream, in that the ambient characteristic value sensors (TS, FS; LS) have connected downstream of them a measurement data acquisition unit (ERF) and, downstream of the latter, a measured value linearization unit (LIN), to which is allocated at least one read-only memory (ROM), in that the multisensor detector (MSM1) has a compensation circuit (KOM) to which the measured signals of the fire characteristic value (MWR) and the linearized ambient characteristic values (T, F, L) are fed, in that the compensation circuit (KOM) has connected downstream of it a line connector (LA) which is connected to the primary alarm line (ML) via an input/output loop.

9. Device according to Claim 8, characterized in that the individual subassemblies (ERF, LIN, ROM, KOM and LA) are formed by a microcomputer (µR).

## Revendications

1. Procédé pour tenir compte d'influences climatiques ambiantes sur des avertisseurs (M1, M2, ...) automatiques d'incendie d'une installation d'alerte d'incendie, dans laquelle on traite et on exploite les valeurs analogiques de mesure d'avertisseurs, des grandeurs (BKG) caractéristiques d'un incendie, par exemple la densité (RD) optique de fumée, la chaleur (température T), la présence de flammes, pour former des conditions d'alerte et dans lequel on utilise des grandeurs caractéristiques (UKG) ambiantes, comme la température (T), l'humidité (F) de l'air, la pression (L) atmosphérique pour compenser les valeurs (BKG) de mesure de l'avertisseur,
caractérisé en ce que l'on mesure, en plus des grandeurs (BKG) caractéristiques d'un incendie en continu la température (T) ambiante, l'humidité (F) relative de l'air et la pression (L) atmosphérique absolue dans la zone de l'avertisseur d'incendie, on calcule à partir de ces mesures par un micro-ordinateur les valeurs de compensation, par lesquelles on compense les valeurs (BKG) de mesure de l'avertisseur, à l'aide d'algorithmes ou de tableaux de conversion et on retraite les valeurs de mesure compensées de l'avertisseur pour former des critères d'alerte.

2. Procédé suivant la revendication 1,
caractérisé en ce que l'on effectue la compensation dans l'avertisseur d'incendie lui-même ou dans le central de l'installation d'alerte incendie et on transmet régulièrement àla centrale, en plus de la valeur analogique de mesure de l'avertisseur, les valeurs analogiques de mesure des grandeurs caractéristiques ambiantes.

3. Procédé suivant la revendication 1 ou 2, caractérisé en ce que l'on détermine les tableaux de conversion pour un type d'avertisseur d'incendie (par exemple avertisseur à ionisation ou avertisseur optique de fumée) dans une chambre conditionnée sous influence définie de la température, de l'humidité et de la pression atmosphérique et on enregistre ces tableaux dans des mémoires (ROM) mortes prévues à cet effet.

4. Procédé suivant l'une des revendications précédentes,
caractérisé en ce que l'on détecte la grandeur caractéristique ambiante température (T) par un capteur (TS) de température, la grandeur caractéristique ambiante humidité (F) relative de l'air par un capteur (FS) d'humidité et la grandeur caractéristique ambiante pression (L) atmosphérique absolue par un capteur (LS) de pression atmosphérique, on convertit le signal d'un capteur au moyen d'un circuit (OSZ) oscillateur en un signal fréquentiel, dont la fréquence correspond à la valeur du signal du capteur et on détermine à partir de chacun de ces signaux fréquentiels par un compteur (ERF) de base de temps commandé par quartz et au moyen des tableaux (LIN) de linéarisation la valeur de la grandeur caractéristique ambiante considérée et ainsi la valeur des compensations.

5. Procédé suivant l'une des revendications 1 à 4, caractérisé en ce que l'on compense, pour un avertisseur de fumée, la grandeur caractéristique d'un incendie densité (MWR) optique de fumée par les grandeurs caractéristiques ambiantes température (T), humidité (F) relative de l'air et pression (L) atmosphérique absolue.

6. Procédé suivant l'une des revendications 1 à 4, caractérisé en ce que l'on compense, pour un détecteur de chaleur, la grandeur caractéristique d'un incendie chaleur (T) par la grandeur caractéristique ambiante pression (L) atmosphérique absolue et/ou humidité (F) relative de l'air, la grandeur caractéristique d'un incendie chaleur étant obtenue à partir de la mesure de la température (T) du détecteur (TS) de température.

7. Procédé suivant l'une des revendications précédentes,
caractérisé en ce que l'on transmet à la centrale les valeurs de mesures analogiques compensées ou les valeurs analogiques de mesure des grandeurs caractéristiques d'un incendie et des grandeurs caractéristiques ambiantes suivant le procédé de signalisation par impulsions par le principe de la synchronisation en chaîne.

8. Dispositif pour mettre en oeuvre le procédé selon l'une des revendications 1 à 7,
caractérisé en ce qu'un avertisseur d'incendie forme, par son détecteur de la grandeur caractéristique d'un incendie conjointement avec les détecteurs des grandeurs caractéristiques ambiantes température (T), humidité (F) de l'air et pression (L) atmosphérique, un avertisseur (MSM) mufti-détecteur, le capteur (TS) de température est formé d'une résistance dépendante de la température et ayant en aval un circuit (OSZ) oscillateur, le capteur (FS) d'humidité est formé d'une capacité variable ayant en aval un circuit osciliateur (OSZ), le capteur (LS) de pression atmosphérique est formé d'un pont de mesure de pression sur du silicium, en aval duquel sont branchés un amplificateur et un convertisseur (VCO) tension/fréquence, il est branché en aval des capteurs (TS, FS ; LS) de grandeurs caractéristiques ambiantes un dispositif (ERF) de détection de données de mesure et en aval de celui-ci un dispositif (LIN) de linéarisation de grandeur de mesure, auquel est associée au moins une mémoire morte (ROM), l'avertisseur (MSM1) multidétecteur comprend un circuit (KOM) de compensation, auquel sont envoyés les signaux de mesure de la grandeur (MWR) caractéristique d'un incendie et les grandeurs (T, F, L) caractéristiques ambiantes linéarisées et il est branché en aval du circuit (KOM) de compensation un circuit (LA) pour lignes, qui est relié par l'intermédiaire d'un circuit entrée/sortie à la ligne (ML) primaire d'alerte.

9. Dispositif selon la revendication 8, caractérisé en ce que les divers modules (ERF, LIN, ROM, KOM et LA) sont formés d'un micro-ordinateur (µR).
